# EUROPÄISCHE PATENTSCHRIFT

(11) **EP 3 658 266 B1**
(45) Veröffentlichungstag und Bekanntmachung des Hinweises auf die Patenterteilung: **22.02.2023**
(21) Anmeldenummer: 18746917.6
(22) Anmeldetag: 26.07.2018
(51) Int. Cl.: B01F 23/47, B01F 25/4314, B01F 25/432, B01F 35/71, B01F 101/00

(54) **MISCHER MIT KOMPENSATIONSKANAL UND/ODER STAUKAMMER**
MIXER WITH COMPENSATION CHANNEL AND/OR ACCUMULATION CHAMBER
MELANGEUR AVEC CANAL DE COMPENSATION ET/OU CHAMBRE D'ACCUMULATION

(30) Priorität: 28.07.2017 DE 102017117199; 28.07.2017 DE 102017117198
(43) Veröffentlichungstag der Anmeldung: 03.06.2020
(73) Patentinhaber: 3lmed GmbH, 35041 Marburg (DE)
(72) Erfinder: BUBLEWITZ, Alexander, 35745 Herborn (DE); REBER, Jens-Peter, 58540 Meinerzhagen (DE)
(74) Vertreter: Keil & Schaafhausen Patentanwälte PartGmbB
(86) Internationale Anmeldenummer: PCT/EP2018/070344
(87) Internationale Veröffentlichungsnummer: WO 2019/020768

(56) Entgegenhaltungen:
- WO-A1-2012/116863
- DE-A1-102013 222 111
- DE-U1-202012 013 429
- US-A- 4 382 684

## Beschreibung

Die vorliegende Erfindung betrifft einen Mischer mit einem Mischergehäuse, das einen Mischraum einschließt, einem mit dem Mischergehäuse verbindbaren Eingangsteil, das wenigstens zwei Eingangsöffnungen für die zu mischenden Komponenten aufweist, und einem Mischelement, das sich wenigstens abschnittsweise in den Mischraum erstreckt, wobei jede der Eingangsöffnungen über wenigstens einen Einlasskanal mit dem Mischraum in Strömungsverbindung steht.

Gattungsgemäße statische und dynamische Mischer werden bspw. im Dentalbereich oder für Bau- und Klebstoffe verwendet. Das Mischelement des Mischers dient der homogenen Mischung mehrerer, üblicherweise zweier, viskoser oder pastöser Komponenten, welche separat in einer Kartusche oder einem ähnlichen Behälter austragbar gelagert werden. Typische Konsistenzen/ Viskositäten für Dentale Abformmaterialien sind in der Norm DIN EN ISO 4823 beschrieben. Durch den Mischvorgang wird oft eine Reaktion der einzelnen Komponenten miteinander gestartet, wobei der eigentliche zu verarbeitete Stoff, bspw. ein Dentalmaterial oder ein Bau- oder Klebstoff gebildet wird. Je nach Zusammensetzung der Komponenten zueinander und Anwendungsgebiet, werden diese in unterschiedlichen Verhältnissen vermischt. Typische Mischungsverhältnisse umfassen 1:10, 1 :5, 1:4, 1:2 und 1:1.

Da die Zusammensetzungen und Konzentrationen der viskosen/pastösen Komponenten (im Folgenden auch nur: Komponenten) und deren Mischungsverhältnis aufeinander abgestimmt sind, ist es entscheidend, dass das Verhältnis der Komponenten zueinander nicht nur im Abfüllprozess in die Kartusche, sondern auch im Mischvorgang selbst erhalten bleibt.

Die Abfüllung der Komponenten in die Kartuschen ist technisch bedingt mit gewissen Füllhöhenschwankungen typischerweise im Bereich von 5%, mit höherem technischen Aufwand auch 1%, des abgefüllten Volumens verbunden. Außerdem ist die Anordnung der jeweiligen Ausbringkolben mit gewissen Toleranzen verbunden. Daher kommt es dazu, dass einer der Kolben weiter vorne in Ausbringrichtung angeordnet ist. Sowohl die technischen Schwankungen in der Abfüllhöhe als auch die leicht unterschiedliche Anordnung der Ausbringkolben führt dazu, dass eine der Komponenten vor der anderen Komponente in den Mischraum eintritt. Weiterhin kann auch das Losbrechmoment der Ausbringkolben, d.h. der Initialimpuls der Ausbringkolben beim Lösen aus der Lagerposition in Ausbringrichtung, insbesondere wegen Fertigungsschwankungen unterschiedlich ausfallen, sodass selbst für eine perfekte Abfüllung eine der Komponenten vor der anderen Komponente in den Mischraum eintreten wird. Da die zu mischenden Komponenten generell eine unterschiedliche Zusammensetzung aufweisen, unterscheiden sich die Komponenten ferner in ihrer Rheologie und damit in ihrem Ausbringverhalten. Da die unterschiedliche Zusammensetzung einem Mehrkomponentensystem inhärent zugrunde liegt, ist daher auch durch Optimierung der bekannten Konstruktionen und dem Abfüllverfahren es nicht möglich, auszuschließen, dass selbst bei 1:1 Kartuschen eine der Komponenten vor der anderen Komponente in den Mischraum eintritt.

Mit anderen Worten wird zwangsläufig zu beobachten sein, dass die eine Komponente einen s.g. Vorlauf bildet, welcher vor der anderen Komponente in den Mischraum eintritt, sodass zumindest das anfängliche Verhältnis der Komponenten zueinander von dem idealen Mischungsverhältnis abweicht. Ein solcher Vorlauf führt oft dazu, dass dieser unvermischt aus dem Mischer ausgetragen wird. Die unvermischte den Vorlauf bildende Komponente muss verworfen werden, da sie nicht die Eigenschaften des verarbeitenden Stoffs aufweist.

Obwohl die abfüllbedingten Schwankungen und Ungleichmäßigkeiten der Kolbenpositionierung bei allen viskosen oder pastösen Komponenten auftreten, werden diese, insbesondere bei großvolumigen und preisgünstigen Komponenten, bspw. Abdichtmaterialien oder Klebstoffen, oftmals toleriert. Für kleinvolumige und hochpreisige Komponenten, bspw. Dentalmaterialien, sind diese Schwankungen jedoch nicht akzeptabel, da ein größerer Anteil des teuren Materials verworfen werden muss.

Außerdem ist das Verwerfen des Vorlaufs für einen Anwender umständlich und mit einem Sicherheitsrisiko bei der Anwendung verbunden, da der Vorlauf nicht die Haft-, Schlagzähigkeits- und/oder Festigkeitseigenschaften aufweist, die für die Mischung erhalten werden. Auch unter optischen Gesichtspunkten kann eine unbeabsichtigte Verwendung des Vorlaufs zu unerwünschten Ergebnissen führen.

EP 2 599 540 B1 beschreibt ein Mischelement für einen statischen Mischer, das den Vorlauf einer Komponente verringert, indem diese Komponente durch einen von der anderen Komponente getrennten Einlasskanal dem Mischelement zugeführt wird. Durch die getrennte Führung der Komponenten kann ein vorher bekannter Vorlauf kompensiert werden.

EP 2 527 029 A2 offenbart einen Mischer mit einer sternartigen Prallplatte, die einen zentrischen, sich stromauf in den Materialstrom erstreckenden Zapfen oder Dorn aufweist, der in Strömungsrichtung divergierend in eine achssenkrechte Platte übergeht.

Die WO 2012 116 873 A1 betrifft ebenfalls die Kompensation eines Vorlaufs. Dazu werden zwei Verzögerungskammern und ein Umlenkelement vorgesehen, wobei das Umlenkelement die Komponentenströme radial nach innen umleitet.

Ferner beschreiben die EP 0 664 153 A1, die EP 0 584 428 A1, die DE 29 902 666 U1 und die DE 3 606 001 A1 gattungsgemäße statische Mischer, welche die oben geschilderte Problematik betreffen.

US 2012/0 199 607 A1 offenbart eine Austragsvorrichtung mit einer Zweikomponentenkartusche und einem an diese anbringbaren Mischer. Der Mischer soll leicht an die Kartusche herangeführt und von dieser abgenommen werden können.

DE 36 06 001 A1 beschreibt eine Dosier -und Mischpistole für Mehrkomponentenkunststoffe. Jede Komponente wird über jeweils einen mit einer Drosseleinrichtung versehenen Zuleitungskanal in den statischen Mischraum geführt.

In den Dokumenten WO 2013 0 26 722 A1, EP 1 943 012 B1, DE 10 112 904 A1, DE 10 2004 008 748 A1, DE 299 02 666 U1, EP 2 190 563 B1, EP 1 458 467 B1 und EP 1 892 033 A1 werden dynamische Mischer beschrieben, welche einen Vorlauf kompensieren sollen.

Aus der EP 0 885 651 B1 ist ein Mischer mit einer einen Vorlauf auffangenden Vereinigungskammer bekannt, welche innerhalb eines Mischereinlassbereichs vorgesehen ist. Dabei werden die Komponenteneinlassöffnungen durch eine Trennrippe unterteilt und die Wegstrecke der im Überschuss vorliegenden Komponente verlängert.

Die WO 2012/116863 A1 und die DE 20 2012 013429 U1 beschreiben jeweils einen Mischer mit einem Mischergehäuse, das einen Mischraum einschließt, einem mit dem Mischergehäuse verbindbaren Eingangsteil, das wenigstens zwei Eingangsöffnungen für die zu mischenden Komponenten aufweist, und einem Mischelement, das sich wenigstens abschnittsweise in den Mischraum erstreckt, wobei jede der Eingangsöffnungen über einen Einlasskanal mit dem Mischraum in Strömungsverbindung steht.

In der DE 20 2012 013429 U1 ist zudem eine durchfließbare Reservoir-Kammer vorgesehen, welche einen Vorlauf aufnimmt. Die WO 2012/116863 A1 offenbart einen Kanal, welcher die Mischkomponenten aufnimmt, allerdings werden in diesem bereits mit Hilfe von Armen die Komponenten gemischt, und somit wird ein etwaiger Vorlauf nicht nur aufgenommen, sondern beim Mischen mitverwendet. Das kann das Mischungsverhältnis verfälschen.

Für die oben beschriebenen Lösungen wird im Wesentlichen die Tatsache ausgenutzt, dass eine abfüllbedingte Schwankung einer im Überschuss vorliegenden Komponente sich stärker auswirkt als bei einer im Unterschuss vorliegenden Komponente. Daher kommt es nur zu einem Vorlauf der im Überschuss vorliegenden Komponente, während eine abfüllbedingte Schwankung bei der im Unterschuss vorliegenden Komponente keinen Vorlauf bildet. Insbesondere bei höhen Überschüssen einer Komponente, bspw. bei gängigen 1:10 Mischverhältnissen, kommt es auch deshalb zu einem Vorlauf der im Überschuss vorliegenden Komponente, da der diese Komponente aufnehmende Behälter und der zugehörige Ausbringkolben wesentlich größer sind als die jeweiligen Bauteile der im Unterschuss vorliegenden Komponente. Mit anderen Worten ist es bei den bekannten Lösungen unumgänglich vor der Abfüllung der Komponenten zu wissen, welche Komponente im Überschuss vorliegt und daher Vorlauf bilden wird. Daher sind die bekannten Lösungen nur bei ungleichen Mischverhältnissen anwendbar.

Bei Mischverhältnissen von 1:1 und teils bereits bei ähnlichen Mischverhältnissen mit geringen Volumenunterschieden, bspw. 1:1,25 oder 1:2, ist es jedoch nicht sicher möglich vorherzusehen, welche der Komponenten in zu hohen Anteilen vorliegt und daher einen Vorlauf ausbilden wird. Dieses Problem tritt bei allen bekannten Mehrkomponentenkartuschen auf, insbesondere unabhängig davon, ob ein statischer oder ein dynamischer Mischer verwendet wird.

Es ist daher Aufgabe der vorliegenden Erfindung, einen Mischer bereitzustellen, der für jedwede Mischverhältnisse, insbesondere mit geringen Volumenunterschieden, wie 1:1 bis 1:2, den Vorlauf aufnimmt, der insbesondere sowohl aus der ersten Komponente als auch von der zweiten Komponente gebildet werden kann.

Diese Aufgabe wird mit einem Mischer gemäß dem Anspruch 1 gelöst.

Erfindungsgemäß ist vorgesehen, dass der Mischer ein Mischergehäuse mit einem Mischraum, einem mit dem Mischergehäuse verbindbaren Eingangsteil, das wenigstens zwei Eingangsöffnungen für die zu mischenden Komponenten aufweist, und ein Mischelement aufweist, wobei sich das Mischelement wenigstens abschnittsweise in den Mischraum erstreckt. Dabei steht jede der Eingangsöffnungen über wenigstens einen Einlasskanal mit dem Mischraum in Strömungsverbindung. Zusätzlich ist vorgesehen, dass in dem Eingangsteil wenigstens ein Kompensationskanal ausgebildet ist, der die Eingangsöffnungen miteinander verbindet. Ergänzend oder als Alternative dazu ist im Mischelement wenigstens eine Staukammer zur Aufnahme des Vorlaufs vorgesehen.

Durch die Verbindung der Eingangsöffnungen mit einem Kompensationskanal kann an den Eingangsöffnungen austretender Vorlauf in den Kompensationskanal eintreten und dort als Vorlauf aufgefangen werden. Da die Eingangsöffnungen miteinander verbunden sind, wird Vorlauf unabhängig von der Komponente aufgefangen, die den Vorlauf bildet. Mit anderen Worten stellt die Verbindung zwischen den Eingangsöffnungen sicher, dass durch diese Eingangsöffnungen die Komponenten in den Kompensationskanal gelangen, ohne dass eine Vorauswahl hinsichtlich der Vorlauf bildenden Komponente getroffen werden muss.

Der Kompensationskanal erlaubt eine Selbstregulierung hinsichtlich des Vorlaufs, da zunächst der Kompensationskanal von der vorlaufenden Komponente gefüllt wird bis die weitere Komponente in den Kompensationskanal strömt und eine weitere Befüllung des Kompensationskanals durch die vorlaufende Komponente verhindert. Anschließend können beide getrennt oder zusammen über die Einlasskanäle in den Mischraum eintreten.

Mit anderen Worten kann die Erfindung darin gesehen werden, dass ein radial offener, Kompensationskanal vorgesehen ist. Der Kompensationskanal ist dabei durch einen äußeren geschlossenen Ring und durch einen inneren Ring mit symmetrisch angeordneten Durchbrüchen gebildet.

Beim Austragen breitet sich die vorlaufende Komponente solange im Kompensationskanal aus bis die die nachlaufende Komponente ihr entgegentritt. Dabei entsteht abhängig von dem Vorlaufweg eine variable Komponentenfront. Die Komponenten bilden an dieser Front eine Kontaktfläche. Nachdem der Kompensationskanal befüllt ist, verbleibt die Komponentenfront an ihrer Position im Kompensationskanal, was dazu führt, dass die weiter einströmende Komponentenmasse auf kürzestem Weg aus den Eingangsöffnungen durch die entsprechenden Durchbrüche in den Einlass zum Mischraum und dann axial in Austragsrichtung fließt.

Ebenso erlaubt die Anordnung wenigstens einer Staukammer im Mischelement die Aufnahme des Vorlaufs unabhängig davon, welche der Komponenten den Vorlauf bildet, da die Staukammer, oder der Stauraum, im Mischelement vorgesehen ist und daher von der vorlaufenden Komponente befüllt wird. Die erfindungsgemäße Staukammer ist dabei so ausgestaltet, dass der Vorlauf aufgenommen wird und in der Staukammer verbleibt. Die Staukammer ist dabei vorzugsweise in dem in Strömungsrichtung der Komponenten ersten Drittel des Mischraums angeordnet.

Die Staukammer ist derart ausgestaltet, dass diese geschlossene Seitenwände und nur eine Öffnung, die als Eingangsöffnung in einer Querwand gebildet ist, aufweist. Da die Staukammer nur eine Eingangsöffnung aufweist, ansonsten aber mit den übrigen Kammern nicht strömungsverbunden ist, wird die in die Staukammer eintretender Vorlauf dort festgehalten, sodass dieser im Wesentlichen nicht mehr an dem weiteren Mischvorgang teilnehmen wird.

Der erfindungsgemäße Mischer kann ein statischer oder ein dynamischer Mischer sein.

Insbesondere ist es gemäß der Erfindung, dass der Kompensationskanal im Eingangsteil vorgesehen ist. Daher kann der Kompensationskanal mit jeder Art von Mischer realisiert werden und funktioniert unabhängig von der konkreten Ausgestaltung des Mischers.

In einer bevorzugten Variante ist das Innenvolumen des Kompensationskanals und/oder der Staukammer derart an die abfüllbedingten Schwankungen angepasst, dass die Schwankungen im Volumen der Komponenten kleiner als das Innenvolumen des Kompensationskanals und/oder der Staukammer sind. Mit anderen Worten entspricht das Innenvolumen des Kompensationskanals und/oder der Staukammer 1% bis 10%, insbesondere 1% bis 8%, besonders bevorzugt 1% bis 5%, des Volumens einer Komponente, wenn ein Mischungsverhältnis von 1:1 vorliegt. Bei von 1:1 abweichenden Mischungsverhältnissen ist das Volumen der in größeren Anteilen vorliegenden Komponente maßgeblich.

Alternativ oder ergänzend dazu entspricht das Innenvolumen des Kompensationskanals und/oder der Staukammer 1% bis 10%, insbesondere 1% bis 8%, besonders bevorzugt 1% bis 5%, des Volumens der im Überschuss vorliegenden Komponente bezogen auf das Volumen der im Unterschuss vorliegenden Komponente oder des Volumens der im Unterschuss vorliegenden Komponente bezogen auf das Volumen der im Überschuss vorliegenden Komponente.

In einer bevorzugten Ausgestaltung sind in dem Eingangsteil zwei Kompensationskanäle ausgebildet, die jeweils die Eingangsöffnungen miteinander verbinden. Dies verhindert eine etwaige Blockierung der Strömungsverbindung von der Eingangsöffnung zu dem Mischraum.

In einer weiteren Ausgestaltung sind die Einlasskanäle derart gestaltet, dass die zu mischenden Komponenten getrennt voneinander in den Mischraum geführt werden. Dadurch wird ein vorzeitiges Reagieren der Komponenten und ein eventuelles Verstopfen der Einlasskanäle verhindert. Außerdem erlaubt die getrennte Zuführung der Komponenten in den Mischraum eine bessere Vermischung der Komponenten untereinander.

Es ist weiter bevorzugt, wenn die zwei Eingangsöffnungen einander diametral gegenüberliegend in dem Eingangsteil angeordnet sind, wobei sich die Einlasskanäle entlang einer die Eingangsöffnungen verbindenden Diagonale erstreckenden und durch eine quer zu der Diagonalen verlaufende Trennwand voneinander getrennt sind. Die Trennwand verhindert ein eventuell auftretendes Vermischen der Komponenten an den Eingangsöffnungen, wodurch diese verstopft werden könnten. Vorzugsweise sind die Trennwände entlang eines Teils des Umfangs einer Eingangsöffnung ausgebildet.

Wenn der Gesamtumfang der Eingangsöffnung zum Einströmen der Komponenten in den wenigstens einen Kompensationskanal zur Verfügung steht, ist es bevorzugt wenn die Trennwände insbesondere entlang weniger als 50%, vorzugsweise weniger als 40%, ganz besonders bevorzugt zwischen 20% und 30% des Gesamtumfangs der entsprechenden Eingangsöffnung angeordnet sind.

Wenn nicht der Gesamtumfang der Eingangsöffnung zum Einströmen der Komponenten zur Verfügung steht, bspw. weil das Einströmen der Komponenten durch die Eingangsöffnungen am radialen Rand des Einlasses teilweise blockiert ist, dann ist es bevorzugt wenn die Trennwände insbesondere entlang weniger als 80%, vorzugsweise weniger als 70%, ganz besonders bevorzugt zwischen 40% und 60% des zum Einströmen zur Verfügung stehenden Umfangs der entsprechenden Eingangsöffnung angeordnet sind.

Nach einer weiteren bevorzugten Ausgestaltung werden die Einlasskanäle derart gestaltet, dass die zu mischenden Komponenten einander zumindest bereichsweise umhüllend in den Mischraum geführt werden. Dies unterstützt den anschließenden Mischvorgang im Mischraum.

Als Alternative dazu können die Einlasskanäle miteinander in Strömungsverbindung stehen, so dass die zu mischenden Komponenten gemeinsam in den Mischraum geführt werden.

In einer bevorzugten Variante erstreckt sich der wenigstens eine Kompensationskanal im Wesentlichen kreisbogenförmig zwischen den Eingangsöffnungen. Eine solche Anordnung stellt sicher, dass von jeder der Eingangsöffnungen die Komponenten in den Kompensationskanal einströmen können.

In einer weiteren Ausführungsform verläuft der wenigstens eine Kompensationskanal radial außerhalb der Einlasskanäle. Dadurch wird der Vorlauf von den Eingangsöffnungen bzw. Einlasskanälen in den Kompensationskanal nach außen geführt, was insbesondere dann bevorzugt ist, wenn der Einlass in den Mischraum radial gesehen zentral angeordnet ist. Dies führt dazu, dass der Vorlauf zunächst den außenliegenden Kompensationskanal füllt und die Komponenten anschließend zusammen in den Mischraum eintreten können. So wird ein Unterbrechen der Einlasskanäle durch den Kompensationskanal verhindert und ferner ein verhältnismäßig kurzer Weg von den Eingangsöffnungen in den Mischraum sichergestellt, da dieser Weg entlang der Einlasskanäle zentral in den Mischraum führt. Dies reduziert ferner den Austragsdruck, da die Komponenten über eine kurze Wegstrecke mit weniger Kraftaufwand ausgetragen werden müssen.

Ferner ist es bevorzugt, wenn der wenigstens eine Kompensationskanal und die Einlasskanäle als Vertiefungen oder Nuten in dem Eingangsteil ausgebildet sind, die zumindest bereichsweise von dem Mischergehäuse oder dem Mischelement verschlossen sind. Da das Eingangsteil von dem Mischergehäuse separat hergestellt wird, kann in dieser Variante weiteres Material bei der Herstellung eingespart werden. Es ist dabei besonderes bevorzugt, wenn das Mischergehäuse oder das Mischelement den Kompensationskanal durch einen scheiben- oder trichterförmiger Kragen im Einlassbereich des Mischraums abdeckt.

Der Kompensationskanal weist eine durch die Mittelpunkte der Eingangsöffnungen laufende Spiegelebene auf. Ergänzend oder als Alternative dazu, kann der Kompensationskanal eine mehrzählige Drehspiegelachse aufweisen. Die Zähligkeit der Drehachse entspricht in einer bevorzugten Variante der Anzahl der Eingangsöffnungen. Wenn also zwei Eingangsöffnungen vorliegen, ist eine zweizählige Drehspiegelachse bevorzugt, wenn drei Eingangsöffnungen vorliegen, ist eine dreizählige Drehspiegelachse bevorzugt usw.. Diese Symmetrie stellt sicher, dass bei Mischverhältnissen von 1:2 bis 1:1 oder 1:1:2 bis 1:1:1 für mehr als zwei Komponenten unabhängig von der jeweilig vorlaufenden Komponente eine Kompensation des Vorlaufs sichergestellt ist.

Schließlich ist es bevorzugt, dass das Eingangsteil und das Mischergehäuse derart gestaltet und aneinander angepasst sind, dass die aus den Eingangsöffnungen austretenden und zu mischenden Komponenten aus einer sich parallel zu der Längsachse des Mischergehäuses erstreckenden Strömungsrichtung um 90° in eine Strömungsrichtung quer zu der Längsachse des Mischergehäuses umgelenkt werden. Die Umlenkung verhindert, dass die Komponenten am Kompensationskanal vorbei direkt in den Mischraum eindringen.

Entlang des Umfangs zumindest einer Eingangsöffnung ist eine Strömungswand vorgesehen, welche, von der entsprechenden Eingangsöffnung betrachtet, konkav oder konvex geformt ist.

Insbesondere für den Fall, dass der Gesamtumfang der Eingangsöffnung zum Einströmen der Komponenten in den wenigstens einen Kompensationskanal zur Verfügung steht, ist es bevorzugt, wenn die Strömungswand, insbesondere entlang weniger als 50%, vorzugsweise weniger als 40%, ganz besonders bevorzugt zwischen 20% und 30% des Gesamtumfangs der entsprechenden Eingangsöffnung angeordnet ist.

Wenn nicht der Gesamtumfang der Eingangsöffnung zum Einströmen der Komponenten zur Verfügung steht, bspw. weil das Einströmen der Komponenten durch die Eingangsöffnungen am radialen Rand des Einlasses teilweise blockiert ist, dann ist es bevorzugt, wenn die Strömungswand insbesondere entlang weniger als 80%, vorzugsweise weniger als 70%, ganz besonders bevorzugt zwischen 40% und 60% des zum Einströmen zur Verfügung stehenden Umfangs der entsprechenden Eingangsöffnung angeordnet ist.

In Weiterführung dieses Gedankens, ist es bevorzugt, dass die wenigstens eine Strömungswand mit einem scheiben- oder trichterförmigen Kragen des Mischergehäuses oder des Mischelements abdichtend abschließt. Mit anderen Worten entspricht die axiale Länge der Strömungswand der axialen Länge des Kompensationskanals.

Werden mehrere Strömungswände vorgesehen, ist es bevorzugt diese voneinander beabstandet anzuordnen, sodass die Komponenten durch die dabei gebildeten Aussparungen zwischen den Strömungswänden zentral in Richtung des Mischelements strömen können. Dabei definiert das Ausmaß des Abstands zweier benachbarter Strömungswände zueinander den Druckabfall in das Zentrum zum Mischelement hin. Vorzugsweise ist der der Abstand derart gewählt, dass der Druckabfall zwischen den Wänden größer als der Druckabfall im Kompensationskanal ist, sodass vorlaufendes Material in den Kompensationskanal einfließt bevor es in den Mischraum zentral eintritt.

Es ist bevorzugt, wenn Eingangsteil einen Stauraum aufweist, der radial außerhalb zum Kompensationskanal und/oder zu den Einlasskanälen verläuft. Der Stauraum ist in Materialaustragsrichtung der Komponenten abgeschlossen, sodass die Komponenten vom Stauraum nicht in das Mischelement strömen können. Dies grenzt den Stauraum von den Einlasskanälen ab. Ein Stauraum ist insbesondere dann von Vorteil, wenn großvolumiger Vorlauf zu erwarten ist. Daher ist insbesondere für von 1:1 abweichende Mischverhältnisse, insbesondere 1:10, ein Stauraum von Vorteil.

Weiterhin ist es bevorzugt, wenn zumindest einer der Eingangsöffnungen eine optionale Umlenkplatte und/oder eine Strömungsklammer zugeordnet ist, welche die entsprechende Eingangsöffnung zumindest teilweise überdeckt und/oder seitlich begrenzt. Die Umlenkplatte ist vorzugsweise oberhalb der entsprechenden Eingangsöffnung vorgesehen und liegt daher direkt in Materialaustragsrichtung, sodass die Komponente, welche durch die entsprechende Eingangsöffnung strömt, beim Austritt aus der Eingangsöffnung auf die Umlenkplatte trifft und, insbesondere in Richtung des Mischraums, abgelenkt wird. Die Strömungsklammer begrenzt vorzugsweise die entsprechende Eingangsöffnung derart seitlich, dass die Komponente, welche durch die entsprechende Eingangsöffnung strömt, beim Austritt aus der Eingangsöffnung in Richtung des Mischraums gelenkt wird. Sowohl die Umlenkplatte als auch die Strömungsklammer erlauben daher eine Strömungsrichtung für die aus der entsprechenden Eingangsöffnung ausströmende Komponente vorzugeben. Dies ist insbesondere dann von Vorteil, wenn der Anteil der entsprechenden Komponente gering ist, sodass diese Komponente nahezu vollständig in den Mischraum strömen kann und etwaige Reste im Eingangsteil minimiert werden. Dabei können die oben beschriebenen Vorteile der Umlenkplatte auch durch einem am Mischelement vorgesehenen Kragen erreicht werden, wenn dieser, vergleichbar mit der Umlenkplatte, zumindest eine der Eingangsöffnungen abdeckt, wenn das Eingangsteil und das Mischelement im Mischer montiert sind.

Es ist ferner bevorzugt, wenn das Mischelement eine der Staukammer benachbarte Durchflusskammer aufweist, welche mit dem Mischraum über eine Durchtrittöffnung in Strömungsverbindung steht.

In Weiterführung dieses Gedankens kann vorgesehen sein, dass die Durchflusskammer in Materialaustragsrichtung von einer Querwand begrenzt wird und dass die Querwand eine Querwandöffnung umfasst, sodass die Komponenten zumindest teilweise durch die Querwandöffnung strömen können. Dies reduziert den Austragsdruck beim Austragen der Komponenten durch den Mischer, was zu einer höheren Benutzerfreundlichkeit beim Austragen führt.

Es ist ferner bevorzugt, wenn der senkrecht zur Materialaustragsrichtung liegende Querschnitt des Mischelements im Abschnitt der Staukammer und/oder Durchflusskammer 105% bis 150%, vorzugsweise 105% bis 120%, besonders bevorzugt 110% ± 5%, des senkrecht zur Materialaustragsrichtung liegenden Querschnitts des Mischelements in Materialaustragsrichtung betrachtet nachfolgendem Abschnitts des Mischelements beträgt. Mit anderen Worten ist das Mischelement in einem Bereich der Staukammer und/oder Durchflusskammer vergrößert. Dies führt dazu, dass in diesem Bereich ein höherer Durchflussquerschnitt bei gleichbleibender Stabilität des Mischelements erreicht werden kann, was zur Reduktion der Austragsdrücke, insbesondere bei hochviskosen Komponenten vorteilhaft ist. Ferner wird die Aufnahmekapazität der Staukammer verbessert, sodass ein großvolumiger Vorlauf aufgenommen werden kann.

Die Staukammer und/oder Durchflusskammer sind vorzugsweise in dem Abschnitt vorgesehen, der sich mit dem Einlassabschnitt der Mischhülse überdeckt, was den Vorteil hat, dass in diesem Abschnitt eine Verbreiterung des Mischelements durch eine entsprechende Anpassung der Innenkontur des Einlassabschnitts der Mischhülse aufgenommen werden kann. Andernfalls kann natürlich die Mischhülse selbst entsprechend an die verbreiterte Kontur des Mischelements angepasst werden.

Die Erfindung wird nachfolgend anhand von Ausführungsbeispielen und unter Bezugnahme auf die Zeichnungen näher erläutert. Dabei bilden alle beschriebenen und/oder bildlich dargestellten Merkmale für sich oder in beliebiger Kombination den Gegenstand der Erfindung unabhängig von ihrer Zusammenfassung in den Ansprüchen oder deren Rückbeziehungen.

Es zeigen schematisch:
- Fig. 1a bis 1d: eine erste Seitenansicht (Fig. 1a), eine zweite Seitenansicht (Fig. 1b), eine Draufsicht (Fig. 1c) und eine Perspektivansicht (Fig. 1d) eines ersten Eingangsteils,
- Fig. 2a bis 2e: mehrere Draufsichten (Fig. 2a bis 2c) des ersten Eingangsteils mit Illustration der Strömungsrichtungen der Komponenten,
- Fig. 3a und 3b: eine Perspektivansicht (Fig. 3a) und eine Draufsicht (Fig. 3b) eines zweiten Eingangsteils,
- Fig. 4a bis 4e: eine Draufsicht (Fig. 4a), eine Perspektivansicht (Fig. 4b) und weitere Draufsichten (Fig. 4c bis 4e) eines dritten Eingangsteils,
- Fig. 5a und 5b: eine Draufsicht (Fig. 5a) und eine Perspektivansicht (Fig. 5b) eines vierten Eingangsteils,
- Fig. 6a bis 6c: eine Draufsicht (Fig. 6a), eine Perspektivansicht (Fig. 6b) und eine Draufsicht (Fig. 6c) eines fünften Eingangsteils,
- Fig. 7a bis 7e: eine Draufsicht (Fig. 7a), eine Perspektivansicht (Fig. 7b) und weitere Draufsichten (Fig. 7c bis 7e) eines sechsten Eingangsteils,
- Fig. 8a bis 8c: eine Perspektivansicht (Fig. 8a), eine Seitenansicht (Fig. 8b) und eine Detailansicht B (Fig. 8c) eines ersten Mischelements,
- Fig. 9a und 9b: eine Perspektivansicht (Fig. 9a) eines Helixmischers und eine Draufsicht des entsprechenden Mischeranschlusses (Fig. 9b) gemäß dem Stand der Technik,
- Fig. 10: mehrere Draufsichten eines Eingangsteils und eines Mischers beim Austragen zweier Komponenten zu unterschiedlichen Zeitpunkten gemäß dem Stand der Technik,
- Fig. 11: eine Explosionsansicht eines erfindungsgemäßen Mischers, mit Mischelement, Mischergehäuse und Eingangsteil,
- Fig. 12a und 12b: eine erste Perspektivansicht (Fig. 12a) und eine zweite Perspektivansicht (Fig. 12b) eines zweiten Mischelements mit Eingangsteil,
- Fig. 13a und 13b: eine erste Perspektivansicht (Fig. 13a) und eine Seitenansicht (Fig. 13b) des ersten Mischelements mit Eingangsteil gemäß der Fig. 12 und 12b,
- Fig. 14: mehrere Draufsichten des zweiten Eingangsteils, des Mischers und die Komponenten 1 und 2 zu unterschiedlichen Zeitpunkten t1, t2 und t3,
- Fig. 15: mehrere Draufsichten des dritten Eingangsteils mit (rechts oben) und ohne (links oben) Einlasskanal in den Mischraum (Mischereingang),
- Fig. 16 a und 16b: eine Perspektivansicht (Fig. 16a) und eine Detailansicht (Fig. 16b) des ersten Mischelements mit Eingangsteil,
- Fig. 17a bis 17c: eine Draufsicht (Fig. 17a), eine Perspektivansicht (Fig. 17b) und einen Längsschnitt (Fig. 17c) entlang der Schnittebene B-B eines siebten Eingangsteils,
- Fig. 18a bis 18c: eine Draufsicht (Fig. 18a), eine Perspektivansicht (Fig. 18b) und einen Längsschnitt (Fig. 18c) entlang der Schnittebene E-E eines achten Eingangsteils,
- Fig. 19a bis 19c: eine Perspektivansicht (Fig. 19a), eine Seitenansicht (Fig. 19b) und einen Längsschnitt (Fig. 19c) entlang der Schnittebene A-A eines dritten Mischelements,
- Fig. 20a bis 20c: eine Perspektivansicht (Fig. 20a) und eine Seitenansicht (Fig. 20b) und einen Längsschnitt (Fig. 20c) entlang der Schnittebene B-B eines vierten Mischelements,
- Fig. 21a bis 21c: eine Perspektivansicht (Fig. 21a) und eine Seitenansicht (Fig. 21b) und einen Längsschnitt (Fig. 21c) entlang der Schnittebene C-C eines fünften Mischelements,
- Fig. 22a bis 22c: eine Perspektivansicht (Fig. 22a) und eine Seitenansicht (Fig. 22b) und einen Längsschnitt (Fig. 22c) entlang der Schnittebene D-D eines sechsten Mischelements,
- Fig. 23a bis 23c: eine Perspektivansicht (Fig. 23a) und eine Seitenansicht (Fig. 23b) und einen Längsschnitt (Fig. 23c) entlang der Schnittebene E-E eines siebten Mischelements, und
- Fig. 24a bis 24c: eine Perspektivansicht (Fig. 24a) und eine Seitenansicht (Fig. 24b) und einen Längsschnitt (Fig. 24c) entlang der Schnittebene F-F eines achten Mischelements.

Die Figuren 1a bis 1d zeigen eine erste Ausführungsform des Eingangsteils 1 mit Eingangsöffnungen 2 für die zu mischenden Komponenten. Das erste Eingangsteil 1 weist einen Führungsvorsprung 3 auf, dessen Funktion in der WO 2013/026716 erläutert wird und auf die insoweit Bezug genommen wird.

Zwischen den Eingangsöffnungen 2 ist wenigstens ein Kompensationskanal 4 ausgebildet (Fig. 1c und 1d), der die Eingangsöffnungen 2 miteinander verbindet. Durch die Eingangsöffnungen 2 eintretender Vorlauf wird von dem Kompensationskanal 4 aufgenommen. Die Eingangsöffnungen 2 liegen einander diametral gegenüber. Ferner ist an jeder der Eingangsöffnungen 2 eine Strömungswand 5 vorgesehen, die jeweils entlang eines Teils des Umfangs jeder Eingangsöffnung 2 ausgebildet ist. Von der jeweiligen Eingangsöffnung 2 aus betrachtet, an der die entsprechende Strömungswand 5 ausgebildet ist, ist die Strömungswand 5 entlang des Umfangs und damit konkav ausgeformt. In dem hier dargestellten Fall, können die Komponenten nicht über den Gesamtumfang der Eingangsöffnungen 2 in den Kompensationskanal 4 einströmen, wie sich aus Fig. 1 c deutlich ergibt.

Die Funktionsweise des Kompensationskanals 4 wird anhand der Figuren 2a bis 2c erläutert.

In der Figur 2a bildet die Komponente B einen Vorlauf. Dieser tritt durch eine Öffnung aus und fließt entlang der Strömungsrichtung 6B an einer Strömungswand 5 vorbei in den Kompensationskanal 4. Der Vorlauf der Komponente B fließt solange entlang des Kompensationskanals 4 bis die Komponente A entlang der Strömungsrichtung 6A ebenfalls in den Kompensationskanal 4 eintritt und den Vorlauf der Komponente B stoppt. Anschließend fließen beide Komponenten A und B zentral durch eine weitere Einlassöffnung in den Mischraum (nicht dargestellt).

In dem in Figur 2b gezeigten Beispiel, bildet die Komponente A den Vorlauf, welcher entlang der Strömungsrichtung 6A in den Kompensationskanal 4 fließt, bis die Komponente B ebenfalls in den Kompensationskanal 4 strömt.

In dem in Figur 2c gezeigten Beispiel bildet keine Komponente einen Vorlauf, sodass sich beide Komponenten im Kompensationskanal 4 nach halben Strömungsweg treffen und anschließend durch eine hier zentral illustrierte Öffnung 7 in den Mischraum (nicht dargestellt) eintreten. Der Einlasskanal 7a verbindet die Eingangsöffnungen 2 durch die Öffnung 7 mit dem Mischraum (nicht dargestellt).

Die Figuren 3a und 3b zeigen in Perspektivansicht (Fig. 3a) und in Draufsicht (Fig. 3b) eine Abwandlung des ersten Eingangsteils als zweite Ausführungsform, wobei zwischen den Eingangsöffnungen 2 wenigstens eine in den Kompensationskanal 4 hineinragende Einbuchtung 8 vorgesehen ist. In dem hier dargestellten Fall sind zwei sich gegenüberliegende Einbuchtungen 8 vorgesehen, welche die Strömungsrichtungen 6A und 6B der Komponenten A und B stärker zur zentralen Öffnung 7 des Mischraums (nicht dargestellt) lenkt.

In den Figuren 4a bis 4e ist eine dritte Ausführungsform des Eingangsteils 1 dargestellt. Im Vergleich zum ersten Eingangsteil 1 sind zwei weitere Strömungswände, hier Ablenkwände 9 genannt, vorgesehen, die zusammen mit den Strömungswänden 5, welche an den Eingangsöffnungen 2 angeordnet sind, eine kreisförmige Struktur 10 bilden. Die Strömungswände 5 sind von der jeweiligen Eingangsöffnung 2 so konvex ausgestaltet, dass der Mittelpunkt der kreisförmigen Struktur 10 mit dem Mittelpunkt des Eingangsteils 1 zusammenfällt.

Die Figur 4c zeigt die Strömungsrichtung 6A und 6B für den Fall, dass keine der Komponenten einen Vorlauf bildet, während im in der Figur 4d dargestellten Fall die Komponente B einen Vorlauf bildet und in der Figur 4e die Komponente A einen Vorlauf bildet.

Die Strömungswände 5 und die Ablenkwände 9 sind voneinander beabstandet angeordnet, sodass sich Öffnungen zwischen jeder Ablenkwand 9 und den benachbarten Strömungswände 5, bzw. jeder Strömungswand 5 und den benachbarten Ablenkwänden 9 bilden. Durch die Öffnungen können die Komponenten A und B in den zentral angeordneten Eingang zum Mischraum (nicht dargestellt) einströmen. Aufgrund der Anordnung der Strömungswände 5 und der Ablenkwände 9 füllen die Komponenten A und B zunächst den Kompensationskanal 4 und strömen anschließend durch wenigstens einen Einlasskanal 7a zentral in den Mischraum.

In den Figuren 5a und 5b ist eine vierte Ausführungsform des Eingangsteils 1 dargestellt, welche auf der ersten Ausführungsform des Eingangsteils 1 basiert, aber um eine Trennwand 11 ergänzt wurde. Die Trennwand 11 liegt zwischen den Eingangsöffnungen 2 und unterhalb des zentralen Eingangsbereichs zum Mischraum (nicht dargestellt). Ferner werden zwei Einlasskanäle der Komponenten in den Mischraum von der Trennwand 11 voneinander getrennt.

Die in den Figuren 6a bis 6c gezeigte fünfte Ausführungsform eines Eingangsteils 1 weist ein zentral in dem Eingangsteil 1 angeordnetes Umhüllungselement 12 auf. Radial um das Umhüllungselement 12 ist ein umlaufender Kompensationskanal 4 vorgesehen, der den Vorlauf der Komponenten A und/oder B aufnimmt.

Das Umhüllungselement 12 ist im Wesentlichen kreisförmig ausgestaltet und weist eine zentrale Öffnung 12a auf, welche sich in Richtung einer Eingangsöffnung einer Komponente öffnet und diese zentral in Richtung des Mischraums führt. Gegenüber der zentralen Öffnung 12a ist eine weitere Öffnung in Richtung der anderen Komponente angeordnet, welche diese in einem im Wesentlichen halbkreisförmigen Kanal 12b um die zentrale Öffnung 12a leitet. Dies führt dazu, dass die Komponenten A und B annähernd koaxial ineinander in den Mischraum eingeführt werden, was die anschließende Vermischung beider Komponenten im Mischraum erleichtert.

In der Figur 6c sind die Strömungsrichtungen 6A und 6B der Komponenten A und B gezeigt. In dem hier gezeigten Fall wird kein Vorlauf der Komponenten A und B gebildet.

Die Figuren 7a bis 7e zeigen eine sechste Ausführungsform des Eingangsteils 1 mit einer weiteren Variante eines Umhüllungselements 12 mit Strömungswänden 5. Die Strömungswände 5 verhindern ein direktes Einfließen der Komponenten A und B in das Umhüllungselement 12. Dadurch wird der Strömungswiderstand zum Einfließen in das Umhüllungselement 12 erhöht, sodass diese Ausführungsform für dünn-viskose Komponenten bevorzugt ist.

In den Figuren 8a bis 8c ist ein Mischelement 13 mit Staukammern 14 gezeigt, die im Eingangsbereich des Mischraums angeordnet sind und auftretenden Vorlauf aufnehmen können. Die Staukammern 14 sind an deren Ende in Strömungsrichtung der Komponenten verschlossen, sodass der Vorlauf nicht in den weiteren Mischraum eintritt und das Mischverhältnis nicht verfälscht.

Das Mischelement 13 weist eingangsseitig einen scheiben- oder trichterförmiger Kragen 15 auf, der so ausgestaltet ist, dass er das Eingangsteil 1 abdeckt und den Kompensationskanal 4 bereichsweise oder ganz verschließt.

Zum besseren Verständnis des erfindungsgemäßen Effekts wird in den Figuren 9a, 9b und 10 ein Helixmischer 16 mit bekannten Mischeranschluss 17 und bekannten Eingangsteil 18 nach dem Stand der Technik gezeigt. Figur 9b zeigt den ersten Steg 19 des Helixmischers sowie die Eingangsöffnungen 2 durch welche die Komponenten in das Eingangsteil 18 strömen.

Zur Illustration der der Erfindung zugrundeliegenden Problematik nach dem Stand der Technik zeigt die Figur 10 zu unterschiedlichen und in dieser Reihenfolge ansteigenden Zeitpunkten t1, t2, t3, t4 und t5 die Komponenten A und B und deren Grenzfläche im Eingangsteil 18. Zum Zeitpunkt t1 wird deutlich, dass die eine Komponente deutlich mehr Volumen im Eingangsteil 18 vereinnahmt als die zweite Komponente. Die erste Komponente bildet damit einen Vorlauf und ist zum Zeitpunkt t2 nahezu ausschließlich im Eingangsteil 18 vorhanden. Daher ist in den in Fig. 10 unten dargestellten Draufsichten auf den Mischer und durch das Mischerrohr auch zum Zeitpunkt t3 praktisch ausschließlich die vorlaufende Komponente im Mischelement vorhanden. Erst beim weiteren Austragen (Zeitpunkte t4 und t5) sinkt der Anteil der Komponente A.

Figur 11 zeigt als Explosionszeichnung einen erfindungsgemäßen Mischer mit einem Mischelement gemäß der Fig. 8a bis 8c, einem Mischergehäuse 13a und einem Eingangsteil 1.

Figuren 12a und 12b zeigen ein weiteres Mischelement 13 mit einem Eingangsteil 1. In der Fig. 12a ist deutlich zu erkennen, dass der scheiben- oder trichterförmige Kragen 15 den Kompensationskanal 4 im Eingangsteil 1 in Ausbringrichtung der Komponenten abdeckt, sodass die Komponenten vom Eingangsteil 1 zentral in das Mischelement 13 durch eine zentrale Einlassöffnung 13b (s. Fig. 13 a) strömen.

Der Übergang von Eingangsteil 1 zu dem Mischelement 13 wird auch aus den Figuren 13a und 13b deutlich.

Figur 14 zeigt mehrere Draufsichten des zweiten Eingangsteils 1 gemäß der Fig. 3a und 3b, des Mischers und die Komponenten A und B zu unterschiedlichen und in dieser Reihenfolge ansteigenden Zeitpunkten t1, t2 und t3. Durch den erfindungsgemäßen Kompensationskanal 4 wird der Vorlauf der Komponente A kompensiert, sodass beide Komponenten A und B nahezu zeitgleich in den Mischraum eintreten (rechts unten).

In Figur 15 ist oben eine Draufsicht des dritten Eingangsteils mit (rechts oben) und ohne (links oben) Einlasskanal 7a in den Mischraum (Mischereingang) dargestellt. In der Mitte der Figur 15 ist links der Vorlauf der Komponente A gezeigt (Zeitpunkt t1) und rechts die Position der Komponenten A und B kurz vor dem Einströmen in den zentralen Einlasskanal 7a (Zeitpunkt t2) in den Mischraum. Wie zu erkennen, wird der Vorlauf der Komponente A durch Einströmen der Komponente B gestoppt, sodass die vorliegende Erfindung eine Selbstregulierung hinsichtlich des Volumen des Vorlaufs erlaubt und ferner eine Kompensation unabhängig davon erreicht, ob die Komponente A den Vorlauf bildet (wie dargestellt) oder die Komponente B (nicht dargestellt). Beim Einlauf in den Mischer (unten in Figur 15) (Zeitpunkt t3) liegen die Komponenten A und B im hier beabsichtigten Mischverhältnis von 1:1 vor.

Die Figuren 16a und 16b illustrieren die Staukammern 14 im Mischelement 13. Wie insbesondere in der Detailansicht (Figur 16b) zu sehen, liegen sich die Staukammern 14 auf einer durch den Mittelpunkt des Mischelements 13 liegenden Linie, bzw. diametral, gegenüber.

Die Eingangsteile 1 gemäß einer siebten Ausführungsform (Figuren 17a bis 17c) und einer achten Ausführungsform (Figuren 18a bis 18c) sind für ein von 1:1 abweichendes Mischverhältnis der Komponenten optimiert. Vorzugsweise ist das Mischverhältnis 1:10.

In diesem Fall ist regelmäßig ein Vorlauf der im 10fachen Überschuss vorliegenden Komponente zu erwarten, da diese im Vergleich zur im Unterschuss vorliegenden Komponente ein entsprechend höheres Volumen aufweist, sodass sich anteilige Schwankungen, beispielsweise beim Abfüllprozess, und damit ein zu kompensierender Vorlauf praktisch ausschließlich für die im Überschuss vorliegende Komponente relevant werden.

Die Figuren 17a bis 17c zeigen ein siebtes Eingangsteil 1, wobei die im Unterschuss vorliegende Komponente durch die Eingangsöffnung 2a in das Eingangsteil 1 einströmen kann, während die im Überschuss vorliegende Komponente durch die Eingangsöffnung 2b in das Eingangsteil 1 einströmen kann.

Die Ausgestaltung der Kompensationskanäle 4, der Strömungswände 5 und der Ablenkwände 9 des siebten Eingangsteils 1 ist vergleichbar zu dem in den Figuren 4a bis 4e gezeigten dritten Eingangsteil 1, sodass dahingehend auf die entsprechenden obigen Ausführungen verwiesen wird.

Ferner umfasst das siebte Eingangsteil 1 eine in Materialaustragsrichtung liegende Umlenkplatte 20, welche die Eingangsöffnung 2a in deren radial außenliegenden Bereich zumindest teilweise derart abdeckt, sodass die durch die Eingangsöffnung 2a einströmende Komponente in Richtung der zentral liegenden Öffnung zum Mischraum 7 (nicht dargestellt) umgelenkt wird (Figur 17c). Dies verhindert, dass die im Unterschuss vorliegende und durch die Eingangsöffnung 2a einströmende Komponente in einen Bereich des Eingangsteils 1 einströmt, der im weiteren Austragsverlauf nicht mehr durch eine der Komponenten durchströmt wird und daher nicht mehr in den Mischraum gelangt. Im Ergebnis verhindert die Umlenkplatte 20 einen Verlust der im Unterschuss vorliegenden Komponente im Bereich des Eingangsteils 1. Wie oben beschrieben können die mit der Umlenkplatte 20 verbundenen Vorteile auch durch den Kragen 15 des Mischelements 13 erreicht werden.

In den Figuren 18a bis 18c ist eine achte Ausführungsform des Eingangsteils 1 dargestellt. Die Strömungswand 5 ist hier durchgänig und mittig mit einem Steg 19 verbunden, der entlang eine Verbindungsachse zwischen den Eingangsöffnungen 2a und 2b liegt. Die Eingangsöffnung 2a ist durch einen Strömungsrichtungsgeber 22 eingefasst, sodass der Einlasskanal 7a in Richtung der zentralen Öffnung zum Mischraum 7 (nicht dargestellt) zeigt. Radial außenliegend ist der Kompensationskanal 4 vorgesehen, der den Vorlauf aufnehmen kann. Diese Ausführungsform weist ein hohes Innenvorlumen des Kompensationskanals 4 auf, sodass diese Ausführungsform insbesondere für großvolumige Vorläufe geeignet ist.

Die Figuren 19a bis 24c zeigen weitere Ausführungsformen eines Mischelements 13 mit einer Staukammer 14. Die zu mischenden Komponenten können durch die zentral im Kragen 15 vorgesehene Einlassöffnung 13b aus dem Einlassteil 1 (nicht dargestellt) einströmen.

Figuren 19a bis 19c zeigen ein Mischelement 13 nach einer dritten Ausführungsform. Aus der Längsansicht der Figur 19b ist die Anordnung der Staukammer 14 im, in Materialaustragsrichtung betrachtet, ersten Teil des Mischelements 13 zu erkennen. Außerdem ist die Schnittebene A-A dargestellt, während der entsprechende Längsschnitt in der Figur 19c gezeigt ist.

Beim Einströmen der Komponenten durch die Einlassöffnung 13b werden diese an einer Mittelwand 23 aufgeteilt und strömen teilweise in eine Staukammer 14 und teilweise in eine Durchflusskammer 24. Von der Durchflusskammer 24 strömen die Komponenten durch eine Durchtrittöffnung 25 zu den Kammern des Mischelements 13, deren Länge in Materialaustragsrichtung durch die Querwände 26 definiert wird.

In der hier gezeigten dritten Ausführungsform ist der Querschnitt der Durchtrittöffnung 25 kleiner als der Querschnitt der Durchflusskammer 24. Maßgeblich für den Druckabfall beim Austragen der Komponenten ist dabei der kleinere Querschnitt, hier also der Querschnitt der Durchtrittöffnung 25. Hierbei kann es zu relativ hohen Austragsdrucken kommen, wobei der Austragsdruck auch von der konkreten Ausgestaltung des Mischelements 13 und der konkreten Viskosität der Komponenten beeinflusst wird.

In den Figuren 20a bis 20c ist ein viertes Mischelement 13 in einer Perspektivansicht, einer Seitenansicht und als ein Längsschnitt entlang der Schnittebene B-B dargestellt. Im Vergleich zu dem in den Figuren 20a bis 20c dargestelltem Beispiel wurde das Mischelement 13 an seinem in Materialaustragsrichtung liegenden Ende verkürzt. Dies reduziert den Austragsdruck, sodass diese Ausführungsform für Komponenten mir höherer Viskosität geeignet ist.

Die Figuren 21a bis 21c zeigen ein Mischelement 13 in einer fünften Ausführungsform. Im Vergleich zu der dritten Ausführungsform nach den Figuren 20a bis 20c wurden hier die Entformungsschrägen an offenen Seiten des Mischelements vergrößert. Die Entformungsschrägen weisen insbesondere einen Winkelbereich von 0,1° bis 2°, vorzugsweise 0,1° bis 1°und besonders bevorzugt 0,5° ± 0,1° auf.

In den Figuren 22a bis 22c ist ein sechstes Mischelement gezeigt, dass im Bereich der Staukammer 14 und der Durchflusskammer 24 verbreitert wurde. Dadurch wird der Druck beim Austragen der Komponenten reduziert, da der Durchflussquerschnitt insgesamt in diesem Bereich erhöht wird. Daher ist diese Ausführungsform insbesondere für hochviskose Komponenten vorteilhaft.

Ein siebtes Mischelement 13 ist in den Figuren 23a bis 23c dargestellt. Hier ist im Vergleich zu den vorherigen Ausführungsformen die Staukammer 14 derart verkleinert, dass die Durchtrittöffnung 25 vergrößert wurde. Hier ist der Durchflussquerschnitt der Durchflusskammer 24 und der Durchtrittöffnung 25 gleich groß. Dies führt wiederum dazu, dass der Austragsdruck im Vergleich zu andren Ausführungsformen reduziert wird. Da jedoch die Staukammer 14 verkleinert wurde, eignet sich diese Ausführungsform insbesondere in Kombination mit einem Eingangsteil 1, das einen relativ großen Kompensationskanal 4 oder einen Stauraum 21 aufweist.

Die Figuren 24a bis 24c zeigen ein achtes Mischelement. Hier wurde in einer die Durchflusskammer 24 in Materialaustragsrichtung abschließenden Querwand eine Querwandöffnung 27 hinzugefügt. Dies erlaubt einem Teil der Komponenten durch die Querwandöffnung 27 direkt in den angrenzenden Mischraum zu fließen, ohne dass die Durchtrittöffnung 25 passiert werden muss. Dadurch wird der Austragsdruck der Komponenten reduziert, da ein Teil dieser seine Strömungsrichtung nicht ändern muss, um durch die Durchtrittöffnung 25 zu fließen.

### Bezugszeichenliste

- 1: Eingangsteil
- 2, 2a, 2b: Eingangsöffnungen
- 3: Führungsvorsprung
- 4: Kompensationskanal
- 5: Strömungswand
- 6A: Strömungsrichtung einer Komponente A
- 6B: Strömungsrichtung einer Komponente B
- 7: Öffnung zum Mischraum
- 7a: Einlasskanal
- 8: Einbuchtung
- 9: Ablenkwand
- 10: kreisförmige Struktur
- 11: Trennwand
- 12: Umhüllungselement
- 12a: zentrale Öffnung
- 12b: halbkreisförmiger Kanal
- 13: Mischelement
- 13a: Mischergehäuse
- 13b: Einlassöffnung
- 14: Staukammer
- 15: scheiben- oder trichterförmiger Kragen
- 16: Helixmischer
- 17: Mischeranschluss
- 18: bekanntes Eingangsteil
- 19: Steg
- 20: Umlenkplatte
- 21: Stauraum
- 22: Strömungsrichtungsgeber
- 23: Mittelwand
- 24: Durchflusskammer
- 25: Durchtrittöffnung
- 26: Querwand
- 27: Querwandöffnung

## Patentansprüche

1. Mischer mit einem Mischergehäuse (13a), das einen Mischraum einschließt, einem mit dem Mischergehäuse (13a) verbindbaren Eingangsteil (1), das wenigstens zwei Eingangsöffnungen (2, 2a, 2b) für die zu mischenden Komponenten (A, B) aufweist, und einem Mischelement (13), das sich wenigstens abschnittsweise in den Mischraum erstreckt, wobei jede der Eingangsöffnungen (2, 2a, 2b) über wenigstens einen Einlasskanal (7a) mit dem Mischraum in Strömungsverbindung steht, **dadurch gekennzeichnet, dass** in dem Eingangsteil (1) zusätzlich wenigstens ein radial offener Kompensationskanal (4) ausgebildet ist, der die Eingangsöffnungen (2, 2a, 2b) miteinander verbindet und durch einen äußeren geschlossenen Ring und durch einen inneren Ring mit symmetrisch angeordneten Durchbrüchen gebildet ist, wobei der Kompensationskanal (4) eine durch die Mittelpunkte der Eingangsöffnungen (2, 2a, 2b) laufende Spiegelebene aufweist und wobei entlang des Umfangs der Eingangsöffnungen (2, 2a, 2b) eine Strömungswand (5) vorgesehen ist, welche konkav oder konvex geformt ist, und/oder dass im Mischelement (13) wenigstens eine Staukammer (14) vorgesehen ist, die nur eine Eingangsöffnung aufweist, ansonsten aber mit den übrigen Kammern des Mischelements (13) nicht strömungsverbunden ist.

2. Mischer nach Anspruch 1, **dadurch gekennzeichnet, dass** in dem Eingangsteil (1) zwei Kompensationskanäle (4) ausgebildet sind, die jeweils die Eingangsöffnungen (2, 2a, 2b) miteinander verbinden.

3. Mischer nach Anspruch 1 oder 2, **dadurch gekennzeichnet, dass** die Einlasskanäle derart gestaltet sind, dass die zu mischenden Komponenten getrennt voneinander in den Mischraum geführt werden.

4. Mischer nach Anspruch 3, **dadurch gekennzeichnet, dass** zwei Eingangsöffnungen (2, 2a, 2b) einander diametral gegenüberliegend in dem Eingangsteil (1) angeordnet sind, wobei sich die Einlasskanäle (7a) entlang einer die Eingangsöffnungen (2, 2a, 2b) verbindenden Diagonale erstrecken und durch eine quer zu der Diagonalen verlaufende Trennwand (11) voneinander getrennt sind.

5. Mischer nach Anspruch 3, **dadurch gekennzeichnet, dass** die Einlasskanäle (7a) derart gestaltet sind, dass die zu mischenden Komponenten einander zumindest bereichsweise umhüllend in den Mischraum geführt werden.

6. Mischer nach Anspruch 1 oder 2, **dadurch gekennzeichnet, dass** die Einlasskanäle (7a) miteinander in Strömungsverbindung stehen, so dass die zu mischenden Komponenten gemeinsam in den Mischraum geführt werden.

7. Mischer nach einem der vorhergehenden Ansprüche, **dadurch gekennzeichnet, dass** der wenigstens eine Kompensationskanal (4) sich im Wesentlichen kreisbogenförmig zwischen den Eingangsöffnungen (2, 2a, 2b) erstreckt.

8. Mischer nach einem der vorhergehenden Ansprüche, **dadurch gekennzeichnet, dass** der wenigstens eine Kompensationskanal (4) radial außerhalb der Einlasskanäle (7a) verläuft.

9. Mischer nach einem der vorhergehenden Ansprüche, **dadurch gekennzeichnet, dass** der wenigstens eine Kompensationskanal (4) und die Einlasskanäle (7a) als Vertiefungen oder Nuten in dem Eingangsteil (1) ausgebildet sind, die zumindest bereichsweise von dem Mischergehäuse (13a) verschlossen sind.

10. Mischer nach einem der vorhergehenden Ansprüche, **dadurch gekennzeichnet, dass** das Eingangsteil und das Mischergehäuse (13a) derart gestaltet und aneinander angepasst sind, dass die zu mischenden Komponenten aus den Eingangsöffnungen (2, 2a, 2b) aus einer sich parallel zu der Längsachse des Mischergehäuses erstreckenden Strömungsrichtung um 90° in eine Strömungsrichtung quer zu der Längsachse des Mischergehäuses (13a) umgelenkt werden.

11. Mischer nach einem der vorhergehenden Ansprüche, **dadurch gekennzeichnet, dass** die wenigstens eine Strömungswand (5) mit einem scheiben- oder trichterförmigen Kragen (15) des Mischergehäuses (13a) oder des Mischelements (13) abdichtend abschließt.

12. Mischer nach einem der vorhergehenden Ansprüche, **dadurch gekennzeichnet, dass** das Eingangsteil (1) einen Stauraum (21) aufweist, der radial außerhalb zum Kompensationskanal (4) und/oder zu den Einlasskanälen (7a) verläuft.

13. Mischer nach einem der vorhergehenden Ansprüche, **dadurch gekennzeichnet, dass** zumindest einer der Eingangsöffnungen (2a, 2b) eine Umlenkplatte (20) und/oder ein Strömungsrichtungsgeber (22) zugeordnet ist, welcher die entsprechende Eingangsöffnung (2, 2a, 2b) zumindest teilweise überdeckt und/oder seitlich begrenzt.

14. Mischer nach einem der vorhergehenden Ansprüche, **dadurch gekennzeichnet, dass** das Mischelement (13) wenigstens eine der Staukammer (14) benachbarte Durchflusskammer (25) aufweist, welche mit dem Mischraum über eine Durchtrittöffnung (25) in Strömungsverbindung steht.

15. Mischer nach Anspruch 14, **dadurch gekennzeichnet, dass** der senkrecht zur Materialaustragsrichtung liegende Querschnitt der wenigstens einen Durchflusskammer (25) 80% bis 120% des senkrecht zur Materialaustragsrichtung liegenden Querschnitts der Durchtrittöffnung (25) beträgt.

16. Mischer nach einem der Ansprüche 14 oder 15, **dadurch gekennzeichnet, dass** die wenigstens eine Durchflusskammer (25) in Materialaustragsrichtung durch eine Querwand (26) begrenzt wird, und dass die Querwand (26) eine Querwandöffnung (27) aufweist.

17. Mischer nach einem der vorhergehenden Ansprüche, **dadurch gekennzeichnet, dass** der senkrecht zur Materialaustragsrichtung liegende Querschnitt des Mischelements (13) im Abschnitt der Staukammer (14) und/oder Durchflusskammer (24) 105% bis 150% des senkrecht zur Materialaustragsrichtung liegenden Querschnitts des Mischelements (13) im nachfolgendem Abschnitt beträgt.

## Claims

1. A mixer with a mixer housing (13a), which encloses a mixing space, an input part (1) that can be connected with the mixer housing (13a) and has at least two input openings (2, 2a, 2b) for the components (A, B) to be mixed, and a mixing element (13) that at least sectionally extends into the mixing space, wherein each of the input openings (2, 2a, 2b) is flow connected with the mixing space via at least one inlet channel (7a), **characterized in that** at least one radially open compensation channel (4) is additionally formed in the input part (1), which connects the input openings (2, 2a, 2b) with each other, and is formed by an outer closed ring and by an inner ring with symmetrically arranged perforations, wherein the compensation channel (4) has a mirror plane that runs through the center points of the input openings (2, 2a, 2b), and wherein a flow wall (5) with a concave or convex shape is provided along the periphery of the input openings (2, 2a, 2b), and/or that at least one stowage chamber (14) is provided in the mixing element (13), and has only one input opening, while otherwise not being flow connected with the remaining chambers of the mixing element (13).

2. The mixer according to claim 1, **characterized in that** two compensation channels (4) are formed in the input part (1), which each connect the input openings (2, 2a, 2b) with each other.

3. The mixer according to claim 1 or 2, **characterized in that** the inlet channels are formed in such a way that the components to be mixed are guided into the mixing space separately from each other.

4. The mixer according to claim 3, **characterized in that** two input openings (2, 2a, 2b) are arranged diametrically opposite each other in the input part (1), wherein the inlet channels (7a) extend along a diagonal that connects the input openings (2, 2a, 2b) and are separated from each other by a partition wall (11) that runs transverse to the diagonal.

5. The mixer according to claim 3, **characterized in that** the inlet channels (7a) are formed in such a way that the components to be mixed at least sectionally envelop each other while being guided into the mixing space.

6. The mixer according to claim 1 or 2, **characterized in that** the inlet channels (7a) are flow connected with each other, so that the components to be mixed are guided into the mixing space together.

7. The mixer according to one of the preceding claims, **characterized in that** the at least one compensation channel (4) extends essentially like a circular arc between the input openings (2, 2a, 2b).

8. The mixer according to one of the preceding claims, **characterized in that** the at least one compensation channel (4) runs radially outside of the inlet channels (7a) .

9. The mixer according to one of the preceding claims, **characterized in that** the at least one compensation channel (4) and the inlet channels (7a) are formed as depressions or grooves in the input part (1), which are at least sectionally sealed by the mixer housing (13a).

10. The mixer according to one of the preceding claims, **characterized in that** the input part and the mixer housing (13a) are formed and adjusted to each other in such a way that the components to be mixed are deflected out of the input openings (2, 2a, 2b) from a flow direction extending parallel to the longitudinal axis of the mixer housing by 90° into a flow direction transverse to the longitudinal axis of the mixer housing (13a) .

11. The mixer according to one of the preceding claims, **characterized in that** the at least one flow wall (5) forms a seal with a disk- or funnel-shaped collar (15) of the mixer housing (13a) or the mixing element (13).

12. The mixer according to one of the preceding claims, **characterized in that** the input part (1) has a stowage space (21) that runs radially outside of the compensation channel (4) and/or of the inlet channels (7a) .

13. The mixer according to one of the preceding claims, **characterized in that** at least one of the input openings (2a, 2b) has allocated to it a deflection plate (20) and/or a flow direction sensor (22), which at least partially covers and/or laterally borders the corresponding input opening (2, 2a, 2b).

14. The mixer according to one of the preceding claims, **characterized in that** the mixing element (13) has at least one flow chamber (25), which is adjacent to the stowage chamber (14) and flow connected with the mixing space via a passage opening (25).

15. The mixer according to claim 14, **characterized in that** the cross section of the at least one flow chamber (25) lying perpendicular to the material discharge direction measures 80% to 120% of the cross section of the passage opening (25) lying perpendicular to the material discharge direction.

16. The mixer according to one of claims 14 or 15, **characterized in that** the at least one flow chamber (25) is bordered in the material discharge direction by a transverse wall (26), and that the transverse wall (26) has a transverse wall opening (27).

17. The mixer according to one of the preceding claims, **characterized in that** the cross section of the mixing element (13) lying perpendicular to the material discharge direction in the section of the stowage chamber (14) and/or flow chamber (24) measures 105% to 150% of the cross section of the mixing element (13) lying perpendicular to the material discharge direction in the following section.

## Revendications

1. Mélangeur, doté d'un corps de mélangeur (13a), qui renferme un espace de mélange, d'une pièce d'entrée (1), susceptible d'être reliée avec le corps de mélangeur (13a), qui comporte au moins deux orifices d'entrée (2, 2a, 2b) pour les composants (A, B) qui doivent être mélangés, et d'un élément mélangeur (13), qui au moins par segments s'étend dans l'espace de mélange, chacun des orifices d'entrée (2, 2a, 2b) étant en liaison fluidique par l'intermédiaire d'au moins un canal d'admission (7a) avec l'espace de mélange, **caractérisé en ce que** dans la pièce d'entrée (1) est conçu additionnellement au moins un canal de compensation (4) ouvert en direction radiale, qui relie l'un à l'autre les orifices d'entrée (2, 2a, 2b) et qui est formé d'une bague extérieure fermée et d'une bague intérieure pourvue d'ajours placés en symétrie, le canal de compensation (4) comportant un plan de symétrie, s'écoulant à travers les points médians des orifices d'entrée (2, 2a, 2b) et le long de la périphérie des orifices d'entrée (2, 2a, 2b) étant prévue une paroi d'écoulement (5), laquelle est façonnée de forme concave ou convexe, et/ou **en ce que** dans l'élément mélangeur (13) est prévue au moins une chambre d'accumulation (14) qui ne comporte qu'un seul orifice d'entrée, mais qui par ailleurs n'est pas en liaison fluidique avec les autres chambres de l'élément mélangeur (13).

2. Mélangeur selon la revendication 1, **caractérisé en ce que** dans la pièce d'entrée (1) sont formés deux canaux de compensation (4), qui relient chaque fois l'un à l'autre les orifices d'entrée (2, 2a, 2b).

3. Mélangeur selon la revendication 1 ou 2, **caractérisé en ce que** les canaux d'admission sont conçus de telle sorte que les composants qui doivent être mélangés soient conduits séparément l'un de l'autre dans l'espace de mélange.

4. Mélangeur selon la revendication 3, **caractérisé en ce que** deux orifices d'entrée (2, 2a, 2b) sont placés de manière diamétralement opposée dans la pièce d'entrée (1), les canaux d'admission (7a) s'étendant le long d'une diagonale qui relie les orifices d'entrée (2, 2a, 2b) et étant séparés l'un de l'autre par une paroi de séparation (11) s'écoulant à la transversale de la diagonale.

5. Mélangeur selon la revendication 3, **caractérisé en ce que** les canaux d'admission (7a) sont formés de telle sorte que les composants qui doivent être mélangés soient conduits dans l'espace de mélange en s'enveloppant mutuellement au moins par endroits.

6. Mélangeur selon la revendication 1 ou 2, **caractérisé en ce que** les canaux d'admission (7a) sont en liaison fluidique mutuelle, de telle sorte que les composants qui doivent être mélangés soient conduits conjointement dans l'espace de mélange.

7. Mélangeur selon l'une quelconque des revendications précédentes, **caractérisé en ce que** l'au moins un canal de compensation (4) s'étend sensiblement en forme d'arc de cercle entre les orifices d'entrée (2, 2a, 2b) .

8. Mélangeur selon l'une quelconque des revendications précédentes, **caractérisé en ce que** l'au moins un canal de compensation (4) s'écoule en direction radiale à l'extérieur des canaux d'admission (7a).

9. Mélangeur selon l'une quelconque des revendications précédentes, **caractérisé en ce que** l'au moins un canal de compensation (4) et les canaux d'admission (7a) sont formés dans la pièce d'entrée (1) en creux ou en rainures, qui sont fermé(e)s au moins par endroits par le corps de mélangeur (13a).

10. Mélangeur selon l'une quelconque des revendications précédentes, **caractérisé en ce que** la pièce d'entrée et le corps de mélangeur (13a) sont conçus et adaptés l'un à l'autre de telle sorte que les composants qui doivent être mélangés soient renvoyés hors des orifices d'entrée (2, 2a, 2b) à partir d'une direction d'écoulement s'étendant à la parallèle de l'axe longitudinal du corps de mélangeur de 90° dans une direction d'écoulement à la transversale de l'axe longitudinal du corps de mélangeur (13a).

11. Mélangeur selon l'une quelconque des revendications précédentes, **caractérisé en ce que** l'au moins une paroi d'écoulement (5) se termine de manière à assurer l'étanchéité sur une collerette (15) en forme de disque ou d'entonnoir du corps de mélangeur (13a) ou de l'élément mélangeur (13).

12. Mélangeur selon l'une quelconque des revendications précédentes, **caractérisé en ce que** la pièce d'entrée (1) comporte un espace d'accumulation (21) qui s'écoule en direction radiale à l'extérieur par rapport au canal de compensation (4) et/ou aux canaux d'admission (7a).

13. Mélangeur selon l'une quelconque des revendications précédentes, **caractérisé en ce qu'**à au moins l'un des orifices d'entrée (2a, 2b) est associé(e) une plaque de renvoi (20) et/ou un transmetteur de la direction d'écoulement (22), lequel recouvre et/ou délimite latéralement au moins en partie l'orifice d'entrée (2, 2a, 2b) correspondant.

14. Mélangeur selon l'une quelconque des revendications précédentes, **caractérisé en ce que** l'élément mélangeur (13) comporte au moins une chambre de débit (25) voisine de la chambre d'accumulation (14), laquelle est en liaison fluidique avec l'espace de mélange par l'intermédiaire d'un orifice de passage (25).

15. Mélangeur selon la revendication 14, **caractérisé en ce que** la section transversale de l'au moins une chambre de débit (25) qui se situe à la perpendiculaire de la direction d'évacuation de la matière s'élève à de 80 % à 120 % de la section de l'orifice de passage (25) qui se situe à la perpendiculaire de la direction d'évacuation de la matière.

16. Mélangeur selon l'une quelconque des revendications 14 ou 15, **caractérisé en ce que** l'au moins une chambre de débit (25) est délimitée dans la direction d'évacuation de la matière par une paroi (26) transversale et **en ce que** la paroi transversale (26) comporte un orifice (27) de paroi transversale.

17. Mélangeur selon l'une quelconque des revendications précédentes, **caractérisé en ce que** la section transversale de l'élément mélangeur (13) qui se situe à la perpendiculaire de la direction d'évacuation de la matière s'élève dans la section de la chambre d'accumulation (14) et/ou de la chambre de débit (24) à de 105 % à 150 % de la section transversale de l'élément mélangeur (13), située à la perpendiculaire de la direction d'évacuation de la matière dans la section suivante.
